# EUROPÄISCHE PATENTSCHRIFT

(11) **EP 1 724 535 B1**
(45) Veröffentlichungstag und Bekanntmachung des Hinweises auf die Patenterteilung: **01.09.2010**
(21) Anmeldenummer: 06007927.4
(22) Anmeldetag: 15.04.2006
(51) Int. Cl.: F25B 40/00, F28D 7/16, F28F 1/02, F28F 1/12

(54) **Vorrichtung zur Zwischenkühlung**
Intercooler
Echangeur de chaleur intermédiaire

(30) Priorität: 10.05.2005 DE 102005021464
(43) Veröffentlichungstag der Anmeldung: 22.11.2006
(73) Patentinhaber: Modine Manufacturing Company, Racine, Wisconsin 53403-2552 (US)
(72) Erfinder: Kamsma, Hubertus R., Dipl.-Ing., 70794 Filderstadt (DE)
(74) Vertreter: Wolter, Klaus-Dietrich

(56) Entgegenhaltungen:
- WO-A-2005/038375
- JP-A- 2003 314 927
- US-A- 3 269 459
- US-A- 4 655 282

## Beschreibung

Die Erfindung betrifft eine Vorrichtung zur Zwischenkühlung des Kältemittels, das in einem Klimakreislauf zirkuliert und die die weiteren Merkmale des Oberbegriffes der Ansprüche 1 und 2 aufweist. So eine Vorrichtung ist aus der JP 2003-314927 A bekannt.

Die JP - Veröffentlichung besitzt einen Rohrstapel aus Mehrkammerrohren mit dazwischen angeordneten Wärmetauschrippen.

Eine Vorrichtung dieser Art, die oftmals auch als innerer Wärmetauscher in transkritischen Klimakreisläufen bezeichnet wird, ist aus der DE 196 35 454A1 bekannt. Diese kann bezüglich der erreichbaren Wärmetauschrate als fortschrittlich angesehen werden. Jedoch scheint die Herstellung dieser - liegend im Einbauraum des Kraftfahrzeuges angeordneten - Vorrichtung ziemlich aufwendig zu sein, u. a. deshalb, weil die flachen Mehrkammerrohre als Spiralen verformt sind und das Einsetzen der Wärmeleitrippen zwischen den Windungen der Spiralen ebenfalls kompliziert ist.

In der DE 103 22 028 B4 wurde ein Zwischenwärmetauscher als koaxiales Rohr in das Sammelrohr des Verdampfers integriert, wodurch eine sehr kompakte Gestaltung geschaffen wurde, die scheinbar auch günstiger herstellbar ist.

Eine andere Vorrichtung für dasselbe Anwendungsgebiet, ist aus dem US-Patent Nr. 6 681 597 B1 bekannt. Dort strömen die Hochdruckseite und die Niederdruckseite jeweils durch ein stranggepresstes, flaches Mehrkammerrohr, die miteinander über die Länge des Behälters verbunden sind, in dem sich beide Mehrkammerrohre befinden. Die bekannte Vorrichtung ist hinsichtlich ihrer Leistung und auch hinsichtlich ihres Herstellungsaufwandes verbesserungsbedüftig.

Weiterer Stand der Technik wurde mit US 4 655 282 und WO 2005/ 038375A veröffentticht.

Die Aufgabe der Erfindung besteht darin, mit anderen Gestaltungsmerkmalen eine hinsichtlich Kompaktheit und Funktionalität vergleichbare Vorrichtung vorzuschlagen, die sich günstiger herstellen lässt.

Die erste erfindungsgemäße Lösung ergibt sich bei der Vorrichtung gemäß Oberbegriff des Anspruchs 1 durch die Merkmale in dessen kennzeichnendem Teil. Eine zweite erfindungsgemäße Lösung ist Gegenstand des Anspruchs 2.

Demnach ist der Behälter ein etwa runder, schlanker, druckstabiler Behälter, der im Wesentlichen über seine gesamte Länge als Wärmetauscher ausgebildet ist. Das Mehrkammerrohr ist mit Wärmetauschrippen besetzt, die den verbleibenden Querschnitt des Behälters oder wenigstens den Querschnitt einer Abteilung des Behälters etwa ausfüllen. Das Mehrkammerrohr erstreckt sich gerade durch den Behälter, weshalb u. a. die Herstellungsfreundlichkeit zu erwarten ist.

Das Mehrkammerrohr und der Behälter sind vorzugsweise mittels Extrusionsverfahren hergestellte Teile. Da der Behälter über seine gesamte Länge als Wärmetauscher ausgebildet ist, ist mit guten Ergebnissen hinsichtlich der Wärmetauscheffizienz zu rechnen. Der Behälter bzw. der Zwischenwärmetauscher besitzt ein ausgesprochen schlankes Erscheinungsbild und ist deshalb für Einsatzfälle, in denen enge Räume vorhanden sind besonders geeignet. Im Sinne der vorliegenden Erfindung sind Behälter mit einem Verhältnis Länge / Durchmesser von mindestens 3 : 1 oder größer als schlanke Behälter anzusehen. Das Mehrkammerrohre oder die Längswand teilt den Behälter in Abteilungen, wobei sich das Mehrkammerrohr in Längsrichtung durch wenigstens eine Abteilung erstreckt. Der erfindungsgemäße Zwischenwärmetauscher ist auch wegen des durchgängigen Einsatzes des Strangpressverfahrens für den Behälter und für das Mehrkammerrohr besonders günstig herstellbar. Dazu kommt, dass sich das Mehrkammerrohr im Wesentlichen gerade durch die Abteilung erstreckt, d. h. es muss nicht umgeformt werden. Die Wärmetauschrippe füllt den verbleibenden Abteilungsquerschnitt etwa vollständig aus, weshalb auch hinsichtlich der Wärmetauscheffizienz gute Ergebnisse zu erwarten sind.

Das bereits angesprochene Strangpressverfahren für die Herstellung des runden Behälters ermöglicht es, den Abteilungsquerschnitt beispielsweise rechteckig auszubilden, weshalb dort Wärmetauschrippen ohne wesentliche Quetschung sehr günstig einsetzbar sind und die dabei, wie erwähnt, den Abteilungsquerschnitt etwa vollständig ausfüllen. Erreicht werden etwa rechteckige oder quadratische Abteilungsquerschnitte entweder dadurch, dass die Wanddicke des Behälters partiell erhöht ist, oder dadurch dass in Längsrichtung des Behälters verlaufende Abstufungen des ansonsten runden Behälters vorgenommen werden. Beide Möglichkeiten sind mittels der Umformverfahren Strangpressen oder Fließpressen umsetzbar. Deshalb ist das Strangpressverfahren zur Herstellung des Behälters besonders bevorzugt. Das Mehrkammerrohr könnte auch ein gelötetes oder geschweißtes Rohr mit einem die Kammern bildenden Inneneinsatz sein.

Da der Behälter wegen seiner runden Form und auch aufgrund seiner Längswand, den enorm hohen Drücken widersteht, kann die Wärmetauschrippe aus ausgesprochen dünnem Blech hergestellt werden, da sie keinen wesentlichen Druckbeanspruchungen ausgesetzt ist.

Weitere Merkmale befinden sich in den anderen abhängigen Patentansprüchen 3-13.

Im Anschluss werden Ausführungsbeispiele unter Bezugnahme auf die beiliegenden Abbildungen beschrieben. In dieser Beschreibung sind weitere Merkmale und damit einhergehende Vorteile enthalten, die sich als besonders wichtig herausstellen können.

### Kurzbeschreibung der Abbildungen

Fig. 1 zeigt einen Längsschnitt durch einen erfindungsgemäßen Zwischenwärmetauscher;
Fig. 2 zeigt einen Querschnitt durch denselben;
Fig. 3 zeigt ein Ende des Zwischenwärmetauschers mit Ein - und Auslässen für Kältemittel;
Fig. 4 zeigt eine Darstellung ähnlich der Fig. 2;
Fig. 5 zeigt ein anderes Ausführungsbeispiel;
Fig. 6 zeigt eine Weiterbildung;
Fig. 7 zeigt eine andere Weiterbildung;
Fig. 8 zeigt ein Ausführungsbeispiel ohne Längswand;
Fig. 9 zeigt ein Ausführungsbeispiel mit zwei eingesetzten Längswänden;

Gemäß den Fig. 1 und 2 bildet ein mittels Strangpressverfahren hergestelltes rundes Rohr den Behälter **20.** Das Rohr weist zwei Längswände **21** und **22** auf, die das Rohr in drei Abteilungen **23, 24** und **25** aufteilen. In diesem Ausführungsbeispiel erstreckt sich in jeder Abteilung **23, 24,** und **25** ein flaches, stranggepresstes Mehrkammerrohr **10** etwa über die gesamte Länge des Rohres. Jedes Mehrkammerrohr **10** besitzt in diesem Ausführungsbeispiel zwei Reihen von Durchgängen **12.** Der Durchmesser der Durchgänge **12** beträgt etwa 1, 20 mm oder weniger. Jedes Mehrkammerrohr **10** ist mit einer Wärmeleitrippe **30** versehen, die den Querschnitt der entsprechenden Abteilung möglichst vollständig ausfüllt, damit das dort strömende Kältemittel möglichst nicht durch große, freie Querschnittsräume strömen muss. Im gezeigten Ausführungsbeispiel strömt das hochdruckseitige Kältemittel (Pfeile in Fig. 1) oben durch die mittlere Anschlussöffnung in das flache und größere Mehrkammerrohr **10** ein, strömt nach unten, verteilt sich dort auf die beiden anderen kleineren Mehrkammerrohre **10,** um in diesen wieder nach oben und über die beiden Ausströmöffnungen weiter zum nicht gezeigten Expansionsorgan und weiter über den Verdampfer zu strömen. Das niederdruckseitige Kältemittel strömt oben über die zugeordnete Einströmöffnung **60** entweder in die mittlere Abteilung **23** oder in alle drei Abteilungen ein, strömt durch die dortigen Wärmetauschrippen **30** nach unten und verteilt sich auf die beiden anderen Abteilungen, oder es strömt im zweiten Fall dort aus dem Zwischenwärmetauscher aus und weiter zum nicht gezeigten Kompressor im Kreislauf. Das Rohr weist oben und unten einen geeigneten Deckel **50** auf, die den Behälter **20** komplettieren. Wie erkennbar ist, sind in dem Deckel **50** Strömungskanäle für das hochdruckseitige Kältemittel ausgebildet. Der bevorzugte Werkstoff ist Aluminium. Die erwähnten Teile werden zusammengefügt und mittels Löten verbunden.

Die Fig. 3 zeigt das Ein - und Ausströmen des hochdruckseitigen und des niederdruckseitigen Kältemittels in einem oben bereits kurz angerissenen Ausführungsbeispiel. Die Bezugszeichen **60 - 63** stehen für das niederdruckseitige Kältemittel. Bei **60** strömt dieses Kältemittel in die mittlere Abteilung **23** ein, oder es strömt dort aus dieser Abteilung aus. Das Bezugszeichen **63** steht für einen Anschlussblock, der Kanäle aufweist und der zu den erwähnten gelöteten Teilen gehört. Die Bezugszeichen **61** und **62** bezeichnen zwei weitere Ein - oder Ausströmöffnungen bzw. die erwähnten Kanäle, die mit den anderen beiden Abteilungen **24** und **25** kommunizieren. Die Bezugszeichen **70** - **74** bezeichnen die ebenfalls bereits erwähnten Strömungskanäle bzw. Anschlüsse für das hochdruckseitige Kältemittel, die im oberen Deckel **50** ausgebildet sind und die mit den Mehrkammerrohren **10** kommunizieren.

Im Ausführungsbeispiel gemäß der Fig. 4 wurde nur die mittlere Abteilung **24** mit dem Mehrkammerrohr **10** und der Wärmetauschrippe **30** belegt. In den beiden anderen Abteilungen **23** und **25** kann das niederdruckseitige Kältemittel strömen oder auch nicht strömen. Es sei noch betont, dass die Längswände **26** wesentlich dünner als in der Fig. 4 zu sehen ausgeführt werden können, da in den Abteilungen **23, 24, 25** etwa der gleiche Druck vorliegt.

Die Fig. 5 zeigt in schematisierter Darstellung ein modifiziertes Ausführungsbeispiel, welches einen Behälter **20** mit einem etwas geringeren Schlankheitsgrad aufweist. Das Mehrkammerrohr **10** besitzt einen Umkehrbogen **11.** Die Zu - und Abführung des Kältemittels erfolgt am oberen Deckel **50.** Das Bezugszeichen **HP** steht für die Hochdruckstrecke und LP entsprechend für die Niederdruckstrecke. Der untere Deckel 50 ist gewölbt ausgebildet und die Längswand **21** endet so, dass das niederdruckseitige Kältemittel dort von der Abteilung **23** rüber zur anderen Abteilung **24** strömen kann. Der verbleibende Querschnitt beider Abteilungen **23** und **24** wird durch Wärmetauschrippen **30** ausgefüllt.

Die Fig. 6 und 7 zeigen Beispiele, die das Einsetzen der Wärmetauschrippen **30** mit dem Mehrkammerrohr **10** erleichtern, da der entsprechende Abteilungsquerschnitt der Abteilungen **23** und **25** im Behälter **20** mit einer dazu geeigneten, angepassten Form ausgestaltet wurde. Im Falle der Fig. 6 wurde die Wanddicke des Behälters **20** partiell etwas vergrößert, was durch das Bezugszeichen **27** verdeutlicht wurde. Gemäß der Fig. 7 wurden mit dem Bezugszeichen **28** Absätze in die Wand des Behälters **20** eingebracht. Solche Ausgestaltungen sind leicht im Strangpressverfahren herstellbar. Als Wärmetauschrippen **30** können übliche Wellrippen zum Einsatz kommen, die spiralartig um das entsprechende Mehrkammerrohr **10** gewickelt und dann mit dem Rohr gemeinsam in die Abteilung **23, 24, 25** eingesetzt werden können. Dies geht aus den Abbildungen nicht hervor und soll deshalb besonders betont werden.

Die Fig. 8 zeigt die einfachste Ausbildung der erfindungsgemäßen Vorrichtung. Das Mehrkammerrohr **10** erstreckt sich gerade und auf der Mittellängsebene des Behälters **20** liegend durch denselben hindurch. Die halbrunden Querschnitte der durch das Mehrkammerrohr **10** geschaffenen Abteilungen **23** des Behälters **20** sind durch Wärmeleitrippen **30** ausgefüllt. Die Wärmeleitrippen **30** besitzen dazu eine an die runde Form des Behälters **20** angepasste Rippenhöhe.

Die Fig. 9 zeigt einen weiteren Querschnitt durch eine besonders herstellungsfreundliche Vorrichtung. Dort sind zwei in den Behälter **20** einsetzbare Längswände **21, 22** vorgesehen. Die Längswände **21, 22** sind mit abgebogenen Längsrändern **40** ausgestattet, die innen an der Behälterwand anliegen. Die Längsränder **40** besitzen eine gewisse Elastizität. Das Mehrkammerrohr **10,** die Wärmeleitrippen **30** und die beiden Längswände **21, 22** werden zu einem Paket zusammengelegt und gemeinsam in den Behälter **20** geschoben. Die Längsränder **40** schmiegen sich an die Behälterwand an. Dadurch werden auch perfekte Lötverbindungen ermöglicht bzw. unterstützt. Die Abteilung **23** wird durch Wärmeleitrippen **30** ausgefüllt, die eine gleichmäßige Rippenhöhe besitzen und deshalb günstig herstellbar sind.

Insgesamt ist die in erster Linie beabsichtigte Herstellungsfreundlichkeit des Zwischenwärmetauschers durch die Beschreibung und die Zeichnungen nachvollziehbar. Die Effizienz des Wärmetausches und der geringe Raumbedarf wegen der sehr schlanken Gestalt des Behälters **20** sind weitere vorteilhafte Wirkungen. Der Schlankheitsgrad des Behälters **20,** ausgedrückt durch das Verhältnis Länge **L** / Durchmesser **D,** beträgt mindestens 3:1. Vorzugsweise jedoch 6 : 1 oder noch schlanker. (Fig. 1)

## Patentansprüche

1. Vorrichtung zur Zwischenkühlung des Kältemittels, das in einem Klimakreislauf zirkuliert und dabei eine Hochdruckseite und eine Niederdruckseite durchläuft, in denen das Kältemittel unterschiedliche Temperatur besitzt, wobei die Vorrichtung ein flaches Mehrkammerrohr (10) aufweist, das in einem Behälter (20) angeordnet ist, wobei
der Behälter im Wesentlichen über seine gesamte Länge als Wärmetauscher ausgebildet ist, und das Mehrkammerrohr (10) mit Wärmetauschrippen (30) besetzt ist, **dadurch gekennzeichnet, dass**, der Behälter (20) ein etwa runder, schlanker, druckstabiler Behälter (20) ist,
und dass in dem Behälter (20) durch die Anordnung des flachen und im Wesentlichen geraden Mehrkammerrohres auf dessen Mittellängsebene Abteilungen (23) gebildet sind, deren etwa halbrunden Querschnitte durch die Wärmetauschrippen (30) etwa ausgefüllt sind.

2. Vorrichtung zur Zwischenkühlung des Kältemittels, das in einem Klimakreislauf zirkuliert und dabei eine Hochdruckseite und eine Niederdruckseite durchläuft, in denen das Kältemittel unterschiedliche Temperatur besitzt, wobei die Vorrichtung ein flaches Mehrkammerrohr (10) aufweist, das in einem Behälter (20) angeordnet ist, wobei
der Behälter im Wesentlichen über seine gesamte Länge als Wärmetauscher ausgebildet ist, und dass das Mehrkammerrohr (10) mit Wärmetauschrippen (30) besetzt ist, **dadurch gekennzeichnet, dass** der Behälter (20) ein etwa runder, schlanker, druckstabiler Behälter (20) ist,
dass wenigstens eine Längswand (21) vorgesehen ist, die den Behälter in Abteilungen (23, 24) teilt und dass sich das Mehrkammerrohr (10) in Längsrichtung und im Wesentlichen unverformt durch wenigstens eine Abteilung (23) erstreckt wobei der verbleibende Querschnitt der Abteilung (23) mit den Wärmetauschrippen (30) etwa ausgefüllt ist.

3. Vorrichtung nach Anspruch 1 oder 2 **dadurch gekennzeichnet, dass** die Wärmetauschrippen (30) im Wesentlichen keinen Druckbelastungen ausgesetzt sind.

4. Vorrichtung nach einem der vorstehenden Ansprüche, **dadurch gekennzeichnet, dass** der Behälter (20) mittels zweier Deckel (50) komplettiert wird. ,

5. Vorrichtung nach einem der vorstehenden Ansprüche 2 - 4, **dadurch gekennzeichnet, dass** mehrere Längswände (21, 22) im Behälter (20) vorgesehen sind, die parallel zueinander verlaufen.

6. Vorrichtung nach einem der vorstehenden Ansprüche 2 - 5, **dadurch gekennzeichnet, dass** die Querschnittsform der Abteilungen (23, 24, 25) für die Aufnahme des Mehrkammerrohres (10) mit Wärmetauschrippen (30) angepasst ist, beispielsweise etwa rechteckig ausgebildet ist.

7. Vorrichtung nach einem der vorstehenden Ansprüche 2 - 6, **dadurch gekennzeichnet, dass** das flache Mehrkammerrohr (10) einen Umkehrbogen (11) aufweist und sich ansonsten gerade durch zwei parallele Abteilungen (23, 24) erstreckt, die mittels der Längswand (21) gebildet sind.

8. Vorrichtung nach einem der Ansprüche 2 - 6, **dadurch gekennzeichnet, dass** sich jeweils ein flaches Mehrkammerrohr (10) durch eine zugeordnete Abteilung (23, 24, 25) erstreckt, wobei das Kältemittel einer Seite beispielsweise durch eines der Mehrkammerrohre (10) zugeführt wird und durch zwei anderen Mehrkammerrohre (10) abgeführt wird, oder umgekehrt.

9. Vorrichtung nach Anspruch 8, **dadurch gekennzeichnet, dass** eines der Mehrkammerrohre (10) einen größeren Querschnitt hat als die anderen Mehrkammerrohre.

10. Vorrichtung nach den Ansprüchen 8 und 9, **dadurch gekennzeichnet, dass** das größere Mehrkammerrohr (10) etwa auf der mittleren Ebene des etwa runden Behälters (20) angeordnet ist.

11. Vorrichtung nach einem der vorstehenden Ansprüche, **dadurch gekennzeichnet, dass** die Kammern (12) im flachen Mehrkammerrohr (10), einen Durchmesser von 1,20 mm oder weniger besitzen.

12. Vorrichtung nach einem der vorstehenden Ansprüche, **dadurch gekennzeichnet, dass** das Verhältnis Länge /Durchmesser (L/D) des Behälters (20) mindestens 3 : 1 beträgt.

13. Vorrichtung nach einem der vorstehenden Ansprüche, **dadurch gekennzeichnet, dass** sowohl der Behälter (20) als auch das Mehrkammerohr (10) mittels Extrusionsverfahren herstellbar sind.

## Claims

1. Apparatus for intercooling the refrigerant which circulates in an air-conditioning circuit and, in the process, passes through a high-pressure side and a low-pressure side, in which the refrigerant is at different temperatures, wherein the apparatus has a flat multi-chamber tube (10) which is arranged in a vessel (20), wherein the vessel is designed, essentially over its entire length, as a heat exchanger, and wherein the multi-chamber tube (10) is provided with heat-exchanging ribs (30), **characterized in that** the vessel (20) is an approximately round, narrow, pressure-stable vessel (20), and **in that** the arrangement of the flat and essentially rectilinear multi-chamber tube along the centre longitudinal plane of the vessel (20) gives rise to the formation, in the latter, of compartments (23) of which the approximately semicircular cross sections are approximately filled by the heat-exchanging ribs (30).

2. Apparatus for intercooling the refrigerant which circulates in an air-conditioning circuit and, in the process, passes through a high-pressure side and a low-pressure side, in which the refrigerant is at different temperatures, wherein the apparatus has a flat multi-chamber tube (10) which is arranged in a vessel (20), wherein the vessel is designed, essentially over its entire length, as a heat exchanger, and wherein the multi-chamber tube (10) is provided with heat-exchanging ribs (30), **characterized in that** the vessel (20) is an approximately round, narrow, pressure-stable vessel (20), **in that** there is at least one longitudinal wall (21) provided, and this divides the vessel into compartments (23, 24), and **in that** the multi-chamber tube (10) extends longitudinally, and in an essentially non-deformed state, through at least one compartment (23), wherein the remaining cross section of the compartment (23) is approximately filled with the heat-exchanging ribs (30).

3. Apparatus according to Claim 1 or 2, **characterized in that** the heat-exchanging ribs (30) are subjected essentially to no pressure loading.

4. Apparatus according to one of the preceding claims, **characterized in that** the vessel (20) is completed by means of two covers (50).

5. Apparatus according to one of preceding Claims 2-4, **characterized in that** there are a plurality of longitudinal walls (21, 22) provided in the vessel (20), and these run parallel to one another.

6. Apparatus according to one of preceding Claims 2-5, **characterized in that** the cross-sectional shape of the compartments (23, 24, 25) is appropriate for accommodating the multi-chamber tube (10) with heat-exchanging ribs (30), for example is approximately rectangular.

7. Apparatus according to one of preceding Claims 2-6, **characterized in that** the flat multi-chamber tube (10) has a U-shaped bend (11) and otherwise extends rectilinearly through two parallel compartments (23, 24) which are formed by means of the longitudinal wall (21).

8. Apparatus according to one of Claims 2-6, **characterized in that** in each case a flat multi-chamber tube (10) extends through an associated compartment (23, 24, 25), wherein the refrigerant on one side is fed, for example, through one of the multi-chamber tubes (10) and is discharged through two other multi-chamber tubes (10), or vice versa.

9. Apparatus according to Claim 8, **characterized in that** one of the multi-chamber tubes (10) has a larger cross section than the other multi-chamber tubes.

10. Apparatus according to Claims 8 and 9, **characterized in that** the larger multi-chamber tube (10) is arranged approximately along the centre plane of the approximately round vessel (20).

11. Apparatus according to one of the preceding claims, **characterized in that** the chambers (12) in the flat multi-chamber tube (10) have a diameter of 1.20 mm or less.

12. Apparatus according to one of the preceding claims, **characterized in that** the length/diameter (L/D) ratio of the vessel (20) is at least 3:1.

13. Apparatus according to one of the preceding claims, **characterized in that** both the vessel (20) and the multi-chamber tube (10) can be produced by means of extrusion.

## Revendications

1. Echangeur de chaleur intermédiaire du réfrigérant qui circule dans un circuit de climatisation et traverse ainsi un côté haute pression et un côté basse pression dans lesquels le réfrigérant est à différentes températures, l'échangeur comprenant un tubage à plusieurs chambres (10) plat disposé dans un réservoir (20), sachant que le réservoir est formé essentiellement sur toute sa longueur comme un échangeur de chaleur et que le tubage à plusieurs chambres (10) est occupé par des nervures d'échange de chaleur (30), **caractérisé en ce que** le réservoir (20) est un réservoir (20) sensiblement rond, mince et à pression stable et que dans le réservoir (20), des sections (23) sont formées par l'agencement du tubage à plusieurs chambres plat et essentiellement droit sur le plan longitudinal médian de celui-ci, les sections transversales sensiblement semi-circulaires desquelles sections (23) étant sensiblement comblées par les nervures d'échange de chaleur (30).

2. Echangeur de chaleur intermédiaire du réfrigérant qui circule dans un circuit de climatisation et traverse ainsi un côté haute pression et un côté basse pression dans lesquels le réfrigérant est à différentes températures, l'échangeur comprenant un tubage à plusieurs chambres (10) plat disposé
dans un réservoir (20), sachant que le réservoir est formé essentiellement sur toute sa longueur comme un échangeur de chaleur et que le tubage à plusieurs chambres (10) est occupé par des nervures d'échange de chaleur (30), **caractérisé en ce que** le réservoir (20) est un réservoir (20) sensiblement rond, mince et à pression stable et qu'au moins une paroi longitudinale (21) est prévue qui divise le réservoir en sections (23, 24) et que le tubage à plusieurs chambres (10) s'étend dans le sens longitudinal et essentiellement non déformé à travers au moins une section (23), sachant que la section transversale restante de la section (23) est sensiblement comblée par les nervures d'échange de chaleur (30).

3. Echangeur selon la revendication 1 ou 2, **caractérisé en ce que** les nervures d'échange de chaleur (30) ne sont soumises pratiquement à aucune compression.

4. Echangeur selon l'une des revendications précédentes, **caractérisé en ce que** le réservoir (20) est complété par deux couvercles (50).

5. Echangeur selon l'une des revendications 2 à 4, **caractérisé en ce qu'**une pluralité de parois longitudinales (21, 22) est prévue dans le réservoir (20), lesquelles sont parallèles entre elles.

6. Echangeur selon l'une des revendications 2 à 5, **caractérisé en ce que** la forme de section transversale des sections (23, 24, 25) est adaptée pour recevoir le tubage à plusieurs chambres (10) avec des nervures d'échange de chaleur (30), qu'elle est rectangulaire par exemple.

7. Echangeur selon l'une des revendications 2 à 6, **caractérisé en ce que** le tubage à plusieurs chambres (10) plat présente un arc d'inversion (11) et s'étend pour le reste en ligne droite à travers deux sections parallèles (23, 24) qui sont formées au moyen de la paroi longitudinale (21).

8. Echangeur selon l'une des revendications 2 à 6, **caractérisé en ce que** chaque tubage à plusieurs chambres (10) plat s'étend à travers une section (23, 24, 25) associée, sachant que le réfrigérant est amené à un côté par exemple par l'un des tubages à plusieurs chambres (10) et est évacué par deux autres tubages à plusieurs chambres (10), ou inversement.

9. Echangeur selon la revendication 8, **caractérisé en ce qu'**un des tubages à plusieurs chambres (10) présente une section transversale plus grande que les autres tubages à plusieurs chambres.

10. Echangeur selon les revendications 8 et 9, **caractérisé en ce que** le tubage à plusieurs chambres (10) le plus grand est disposé sensiblement sur le plan médian du réservoir (20) sensiblement rond.

11. Echangeur selon l'une des revendications précédentes, **caractérisé en ce que** les chambres (12) dans le tubage à plusieurs chambres (10) plat ont un diamètre de 1,20 mm ou moins.

12. Echangeur selon l'une des revendications précédentes, **caractérisé en ce que** le rapport longueur/diamètre (L/D) du réservoir (20) est d'au moins 3 : 1.

13. Echangeur selon l'une des revendications précédentes, **caractérisé en ce que** tant le réservoir (20) que le tubage à plusieurs chambres (10) peuvent être fabriqués au moyen d'un procédé par extrusion.
